# EUROPÄISCHE PATENTSCHRIFT

(11) **EP 2 524 071 B1**
(45) Veröffentlichungstag und Bekanntmachung des Hinweises auf die Patenterteilung: **25.06.2014**
(21) Anmeldenummer: 11700735.1
(22) Anmeldetag: 12.01.2011
(51) Int. Cl.: C25D 5/02, C25D 7/10, C25D 17/00, C25D 17/06, C25D 17/10

(54) **WERKZEUG ZUR GALVANISCHEN BESCHICHTUNG VON GLEITLAGERN**
TOOL FOR GALVANICALLY COATING SLIDING BEARINGS
OUTIL DE GALVANISATION DE PALIERS LISSES

(30) Priorität: 13.01.2010 DE 102010000853
(43) Veröffentlichungstag der Anmeldung: 21.11.2012
(73) Patentinhaber: Federal-Mogul Wiesbaden GmbH, 65201 Wiesbaden (DE)
(72) Erfinder: HUHN, Hans-Ulrich, 65388 Schlangenbad (DE); ROTHE, Axel, 65329 Hohenstein (DE)
(74) Vertreter: HOFFMANN EITLE
(86) Internationale Anmeldenummer: PCT/EP2011/050327
(87) Internationale Veröffentlichungsnummer: WO 2011/086089

(56) Entgegenhaltungen:
- GB-A- 1 239 222
- GB-A- 1 288 980
- US-A- 2 500 206
- US-A1- 2008 179 180

## Beschreibung

### Technisches Gebiet

Die Erfindung betrifft ein Werkzeug zur galvanischen Beschichtung von Gleitlagern.

Der typische Aufbau eines Gleitlagers aus der Werkstoffgruppe der zu galvanisierenden Gleitlager besteht aus einem Stahlrücken mit einem bleihaltigen oder bleifreien Schichtverbundstoff. Die in der Lauffläche des Gleitlagers aufgebrachte galvanische Gleitschicht ist ein multifunktionaler Werkstoff und übernimmt verschiedene Aufgaben. Diese Beschichtung erfolgt in einem kastenförmigen Werkzeug, das auch als Aufnahme bezeichnet wird. Bei der Beschichtung ist ferner zu beachten, dass diejenigen Flächen, an denen die Lagerschalen geteilt sind (Teilfläche), vorzugsweise nicht beschichtet sind. Ferner ist für den Lagerrücken, d.h. die zylindrische Außenfläche der Lagerschalen, keine Beschichtung gewünscht. Zu diesem Zweck sind im Bereich des Lagerrückens sogenannte Räuberkathoden oder -elemente vorgesehen, die in geeigneter Weise derart geschaltet werden, dass der Lagerrücken von einer Beschichtung weitgehend frei bleibt.

### Stand der Technik

Bislang werden ein oder mehrere "Türme" oder Säulen von Lagerschalen derart übereinander aufgebaut, dass die Axialrichtungen der einzelnen Lagerschalen zusammenfallen. In dieser Axialrichtung werden die Lagerschalen mit Hilfe eines Federdruckes verspannt. Dieser Aufbau ist jedoch vergleichsweise instabil, so dass die Lagerschalensäulen nicht selten einstürzen, auf den Teilflächen stark beschichtet sind und sich ein erheblicher Anteil an Ausschuss ergibt. Am Anfang und am Ende der jeweiligen Säule werden sogenannte Blindschalen aus Stahl eingesetzt. Die Blindschale am Anfang der zu beschichtenden Lagerschalensäule deckt den Übergangsbereich zwischen der Luft und dem Elektrolyten ab. Die untere Blindschale dient der Säulenstabilisierung und zur Toleranzeingrenzung der abgeschiedenen Schicht innerhalb der Lagerschalensäule. Die oben erwähnte Räuberkathode ist in dem Werkzeug fixiert.

Ein derartiges Werkzeug ist von der Druckschrift GB 1 239 222 bekannt.

### Darstellung der Erfindung

Der Erfindung liegt die Aufgabe zugrunde, ein Werkzeug zu schaffen, mit dessen Hilfe Gleitlagerschalen galvanisch effizient beschichtet werden können.

Die Lösung dieser Aufgabe erfolgt durch das im Anspruch 1 beschriebene Werkzeug.

Demzufolge weist das erfindungsgemäße Werkzeug zumindest einen Deckel auf, an dem eine Räuberkathode angebracht ist. Mit anderen Worten ist die Räuberkathode in den Deckel integriert, was zu den besonderen Vorteilen führt, dass diese während des Prozesses entfernt werden kann. Dies unterscheidet sich von den bisherigen im Werkzeug fixierten Kathoden. Die Möglichkeit der Entnahme der Räuberkathode während des Beschichtungsprozesses bietet den folgenden Vorteil. Die Lauffläche wird üblicherweise nach der "Haupt"-Beschichtung mit einer binären oder ternären bleifreien Gleitschicht versehen. Der Stahlrücken muss anschließend mit einem sogenannten Flash versehen werden. Dieser Flash beispielsweise auf Zinnbasis hat die Funktion eines Korrosionsschutzes und ist vorrangig auf dem Lagerrücken aus Stahl aufzubringen, um den reaktionsfreudigen Stahl vor Oxidationen mit der Luft (Rost) zu schützen. Dieser Korrosionsschutz ist somit vorrangig auf den Lagerrücken aufzubringen. Jedoch wird dieser Bereich bei Anwesenheit der Räuberkathode nicht beschichtet. Während folglich im Rahmen der Hauptbeschichtung der Strom, bevor er zu den zu beschichtenden Lagerschalen geleitet wird, über einen Widerstand von beispielsweise 0,001 Ohm bis 0,02 Ohm, insbesondere 0,003 Ohm bis 0,0095 Ohm geleitet wird, um einen Potentialunterschied zwischen der Räuberkathode und den Lagerschalen herzustellen, um die Beschichtung an den Rücken zu verhindern, wird dieser Potentialunterschied durch Entfernen der Räuberkathode aufgehoben, und die Lagerrücken können in vorteilhafter Weise mit dem gewünschten Korrosionsschutz versehen werden.

Bevorzugte Weiterbildungen des erfindungsgemäßen Werkzeugs sind in den weiteren Ansprüchen beschrieben.

Bevorzugt weist das erfindungsgemäße Werkzeug ferner zumindest einen Halter auf, der sich dadurch auszeichnet, dass er zumindest eine Leiste aufweist, die dafür geeignet ist, mehrere Lagerschalen mechanisch zu fixieren und/oder elektrisch zu kontaktieren. Durch die mechanische Fixierung gegebenenfalls in Zusammenwirkung mit einem Abschnitt, beispielsweise einer Wand des Werkzeugs, wird verhindert, dass die Lagerschalensäule einstürzt. Der Halter drückt nämlich mit der zumindest einen Leiste die Lagerschalensäule beispielsweise gegen eine Wand des Werkzeugs, so dass eine wesentlich geringere Gefahr des Einstürzens der Lagerschalensäule besteht, das Zusammenbrechen der Lagerschalensäule eliminiert und die Beschichtung der Teilfläche vermieden wird. Dadurch verringert sich der Ausschussanteil deutlich. Insbesondere konnte bei ersten Versuchen festgestellt werden, dass sich der Ausschuss infolge von zusammengebrochenen Lagerschalen auf Null reduzieren lässt. Ferner kann durch das Andrücken an die Werkzeugwand die ungewünschte Beschichtung der Teilflächen verhindert werden.

Durch die Kontaktierung mehrerer Lagerschalen an deren jeweiligem Rücken werden durch den erfindungsgemäßen Halter mehrere, bevorzugt sämtliche zu beschichtende Lagerschalen kontaktiert. Hierdurch verringert sich der Widerstand innerhalb der Lagerschalensäule, und die Gleitfläche der Lagerschale kann mit einer deutlich verringerten Streuung der Beschichtungsdicke beschichtet werden. Insbesondere wurde festgestellt, dass die Streuung innerhalb einer Lagerschalensäule mit dem erfindungsgemäßen Halter etwa nur 2 µm bis 3 µm beträgt und die Beschichtung der Teilfläche vermieden wird, während bei der bisherigen Vorgehensweise, bei der nur die Stirnseiten der Lagerschalensäule kontaktiert wurden, eine Streuung von 6 µm bis 7 µm auftrat und die Teilfläche mit bis zu 20 µm beschichtet wurde. Somit konnte der Ausschuss infolge erheblicher Streuung der Beschichtungsdichte deutlich reduziert werden. Der beschriebene Halter kann aufgrund seiner Funktion auch als Rückenkontaktierung bezeichnet werden. Dies stellt einen eigenständigen Gesichtspunkt der vorliegenden Anmeldung dar, der unabhängig von den vorangehend oder nachfolgend beschriebenen Merkmalen seine Vorteile entfaltet, jedoch mit diesen kombiniert werden kann.

Insbesondere für die Stabilität im Hinblick auf die mechanische Fixierung haben sich mehrere, insbesondere eine gerade Anzahl von weitgehend parallelen Leisten als vorteilhaft erwiesen. Zusammen mit dem Andrücken gegen eine Wand des Werkzeugs kann beispielsweise durch zwei parallele Leisten eine statisch bestimmte Fixierung geschaffen werden. Ferner ist es für die Effizienz bei der Beschichtung mehrerer, insbesondere vergleichsweise kleiner Lagerschalen günstig, wenn zwei oder mehr Lagerschalensäulen nebeneinander aufgebaut werden, was für eine mechanisch günstige Fixierung eine gerade Anzahl weitgehend paralleler Leisten bedeutet. Es versteht sich, dass lediglich zwei oder drei derartige Leisten vorhanden sein können, um eine einzige Lagerschalensäule elektrisch zu kontaktieren und mechanisch zu fixieren. Dies kann beispielsweise bei vergleichsweise großen Lagerschalen vorgesehen sein. Ferner ist es grundsätzlich denkbar, einen derartigen Halter für mehr als zwei Lagerschalensäulen vorzusehen. Ein Halter für zwei Lagerschalensäulen hat sich beispielsweise für Lagerschalen mit einem Durchmesser von 28 mm bis 70 mm bewährt, während für größere Lagerschalen ein Halter für eine einzige Lagerschalen vorgesehen werden kann.

Den spezifischen Anforderungen an die jeweiligen Komponenten kann besonders gut Genüge getan werden, wenn der Halter, wie bevorzugt, selbst aus Kunststoff ausgeführt ist, und die Kontaktleisten oder -schienen aus Metall sind.

Hierbei ist es für die Erfüllung der an den Halter gestellten Aufgaben günstig, wenn dieser in dem Werkzeug fixierbar und vorzugsweise verspannbar ist. Insbesondere kann das Verspannen derart erfolgen, dass die Lagerrücken besonders gut kontaktiert und/oder die Teilflächen der Lagerschalen besonders fest an eine Wand des Werkzeugs gedrückt werden, so dass hier eine Beschichtung in vorteilhafter Weise verhindert wird.

Bevorzugt weist das erfindungsgemäße Werkzeug ferner zumindest einen Kunststoffblock auf, der oberhalb der Lagerschalensäule angeordnet wird, um insbesondere am oberen Ende der Lagerschalensäule sicherzustellen, dass sich sämtliche Lagerschalen unterhalb der Oberfläche des Elektrolytbades befinden und zuverlässig beschichtet werden. Die Blindschale am unteren Ende entfällt, was eine Produktivitätssteigerung zur Folge hat.

### Kurze Beschreibung der Zeichnungen

Nachfolgend wird ein in den Zeichnungen dargestelltes Ausführungsbeispiel näher erläutert. Es zeigen:
- Fig. 1: eine perspektivische Ansicht eines Halters;
- Fig. 2: eine Rückansicht eines erfindungsgemäßen Werkzeugs mit der Darstellung der Verspannung des zugehörigen Halters;
- Fig. 3: einen Abschnitt des in Fig. 1 dargestellten Halters mit weiteren Elementen eines Werkzeugs; und
- Fig. 4: einen Werkzeugdeckel.

### Ausführliche Beschreibung eines Ausführungsbeispiels der Erfindung

Der in Fig. 1 gezeigte Halter 10, der auch als Rückenkontaktierung bezeichnet werden kann, weist in der gezeigten Ausführungsform vier weitgehend parallele Schienen oder Leisten 12 auf, die aus Metall ausgeführt sind, um jeweils paarweise (nicht dargestellte) Lagerschalen zu kontaktieren. Die metallischen Leisten sind bei der gezeigten Ausführungsform in etwas breitere Kunststoffleisten eingebettet, die über zahlreiche Querstreben 14 miteinander und mit einer zentralen Kunststoffleiste 16 verbunden sind. Insgesamt gilt für die gezeigte Ausführungsform, dass der Halter 10 mit Ausnahme der Metallschienen 12 aus Kunststoff ausgeführt ist. Dies gilt insbesondere auch für diejenigen Bolzen 18, die bei der gezeigten Ausführungsform dreifach vorhanden sind und bei der gezeigten Ausführungsform jeweils einen radial durchgehenden Schlitz aufweisen, der sich in etwa in Richtung der Leisten 12, 16 erstreckt.

Der gezeigte Halter wird derart verwendet, dass daran die zu beschichtenden Lagerschalen säulenförmig aufgebaut werden. Bei der gezeigten Ausführungsform werden zwei Säulen parallel aufgebaut und jeweils durch die beiden auf der einen bzw. der anderen Seite der zentralen Leiste 16 liegenden Metallleisten 12 kontaktiert. Diese Kontaktierung erfolgt einschließlich einer mechanischen Fixierung an dem Werkzeug besonders zuverlässig und sicher dann, wenn die drei Bolzen 18 durch eine Wand des Werkzeugs gesteckt wurden, und in die beschriebenen Schlitze der Bolzen jeweilige, bevorzugt keilförmige Leisten oder Stifte derart eingeführt und verspannt wurden, dass der Halter 10 gegen die Werkzeugwand gedrückt wird, so dass die dazwischen angeordneten Lagerschalen sowohl mechanisch fixiert, als auch durch die Metallleisten 12 elektrisch kontaktiert sind.

Diese Verspannung des Halters in einem Werkzeug ist in Fig. 2 gezeigt. Die in die Schlitze der Bolzen 18 einzuführenden Keile 22 können an einer Platte 20 vorgesehen sein, die jeden der Keile an drei Seiten umgebend eine Ausnehmung 24 aufweist. Hierdurch kann die Platte beispielsweise durch Einführen der Bolzen 18 in die Ausnehmung 24 unterhalb eines jeden Keiles 22 und nachfolgendes Verschieben der Platte 20 derart, dass jeder der Keile 22 in den jeweiligen Schlitz eintritt, verspannt werden. Hierbei bewegt sich die Platte 20 bezüglich der Bolzen, in der in Fig. 2 gezeigten Ausführungsform nach unten, wobei die Bolzen in den seitlich von den Keilen 22 angeordneten Bereichen der Ausnehmungen 24 aufgenommen sind.

In Fig. 3 ist gezeigt, dass die Metallschienen 12 in einem insbesondere oberen Bereich durch eine Querverbindung 26 zusammengeführt und mit einem Stromanschluss 28 verbunden sind. In diesem Bereich sind die Metallschienen 12 nicht mehr in dem Kunststoff der Aufnahme 10 eingebettet. Ferner ist in Fig. 3 ein Kunststoffblock 30 dargestellt, der zum einen Ausnehmungen für die oberen Endbereiche der Schienen 12 aufweist und zum anderen dazu dient, die aufgebauten Lagerschalen 32 axial zu verspannen. Ferner wird durch den Kunststoffblock 30 die Distanz zur Luft oberhalb des Elektrolytbades ausgeglichen, so dass mit anderen Worten sichergestellt wird, dass sich sämtliche Lagerschalen 32 zuverlässig unterhalb der Oberfläche des Elektrolytbades befinden.

In Fig. 4 ist schließlich ein Werkzeugdeckel 34 gezeigt, in den in vorteilhafter Weise die sogenannte Räuberkathode 36 integriert ist. Hierbei handelt es sich bei der gezeigten Ausführungsform um einige miteinander verbundene Stäbe, die im Bereich der (in Fig. 3 zum Betrachter gerichteten) Lagerrücken angeordnet sind, um einen Potentialunterschied zu dem Lagerrücken herzustellen, was dafür sorgt, dass diese nicht beschichtet werden. Im oberen Bereich des Deckels 34 ist ein Stromanschluss 38 für die Räuberkathode 36 vorgesehen, um den beschriebenen Potentialunterschied herzustellen.

## Patentansprüche

1. Werkzeug zur galvanischen Beschichtung von Gleitlagern mit zumindest einem Deckel (34), an dem eine Räuberkathode (36) angebracht ist, und zumindest einem Halter (10) für mehrere säulenförmig angeordnete und galvanisch zu beschichtende Lagerschalen (32) mit einer geraden Anzahl von parallelen Leisten (12), die dafür geeignet sind, mehrere Lagerschalen (32) mechanisch zu fixieren und/oder elektrisch zu kontaktieren, und Bolzen, die durch eine Wand des Werkzeugs steckbar sind und Schlitze aufweisen, in die Leisten oder Stifte derart einführbar und verspannbar sind, dass der Halter (10) gegen eine Werkzeugwand gedrückt wird, und die Lagerschalen (32) zwischen dem Halter (10) und der Werkzeugwand angeordnet sind.

2. Werkzeug nach Anspruch 1,
**dadurch gekennzeichnet, dass** der Halter (10) aus Kunststoff und zumindest eine Leiste (12) aus Metall ist.

3. Werkzeug nach einem der Ansprüche 1 oder 2,
**dadurch gekennzeichnet, dass** der Halter (10) in dem Werkzeug fixierbar und vorzugsweise verspannbar ist.

4. Werkzeug nach einem der vorangehenden Ansprüche, ferner mit zumindest einem Kunststoffblock (30).

## Claims

1. Tool for galvanic coating of sliding bearings having at least one cover (34), to which a robber cathode (36) is attached, and at least one support (10) for several bearing shells (32) arranged like columns and to be coated galvanically, having an even number of parallel strips (12) which are suitable to mechanically fix and/or to electrically contact several bearing shells (32), and bolts which can be inserted through a wall of the tool and have slots into which strips or pins can be introduced and braced such that the support (10) is pressed against a tool wall, and the bearing shells (32) are arranged between the support (10) and the tool wall.

2. Tool according to claim 1, **characterised in that** the support (10) is made from plastic and at least one strip (12) is made from metal.

3. Tool according to one of claims 1 or 2, **characterised in that** the support (10) can be fixed and preferably braced in the tool.

4. Tool according to one of the preceding claims, further having at least one plastic block (30).

## Revendications

1. Outil destiné au revêtement galvanique de paliers lisses avec au moins un couvercle (34) sur lequel une cathode auxiliaire (36) est placée, et au moins un support (10) pour plusieurs coussinets de palier (32) agencés en formant une colonne et devant être revêtus par galvanisation, avec un nombre pair de barres parallèles (12) qui sont appropriées pour fixer mécaniquement et/ou mettre en contact électriquement plusieurs coussinets de palier (32), et des boulons qui sont insérables à travers une paroi de l'outil et présentent des fentes dans lesquelles des barres ou des tiges peuvent être introduites et serrées de telle façon que le support (10) est appuyé contre une paroi d'outil, et les coussinets de palier (32) sont agencés entre le support (10) et la paroi d'outil.

2. Outil selon la revendication 1, **caractérisé en ce que** le support (10) est en matière plastique et au moins une barre (12) est en métal.

3. Outil selon la revendication 1 ou 2, **caractérisé en ce que** le support (10) peut être fixé dans l'outil et peut être serré de préférence.

4. Outil selon l'une des revendications précédentes, comprenant en outre au moins un bloc en matière plastique (30).
